# EUROPÄISCHE PATENTSCHRIFT

(11) **EP 0 183 915 B1**
(45) Veröffentlichungstag und Bekanntmachung des Hinweises auf die Patenterteilung: **28.12.1988**
(21) Anmeldenummer: 85109955.6
(22) Anmeldetag: 07.08.1985
(51) Int. Cl.: F41H 11/16, E02F 3/40

(54) **Gerät zum Räumen von auf einem Untergrund verstreuten explosiven Gegenständen**
Device for removing scattered land mines
Dispositif pour enlever des mines dispersées sur le sol

(30) Priorität: 10.11.1984 DE 8433024 U
(43) Veröffentlichungstag der Anmeldung: 11.06.1986
(73) Patentinhaber: Ahlmann-Maschinenbau GmbH, D-24751 Rendsburg (DE)
(72) Erfinder: Kratz, Hans, D-2370 Büdelsdorf (DE)
(74) Vertreter: Patentanwälte Hauck, Graalfs, Wehnert, Döring, Siemons

(56) Entgegenhaltungen:
- AT-A- 354 346
- FR-A- 914 285
- GB-A- 2 027 096
- US-A- 3 878 952

## Beschreibung

Die Neuerung betrifft ein Gerät zum Räumen von auf einem Untergrund verstreuten explosiven Gegenständen nach dem Oberbegriff des Patentanspruchs 1. Ein derartiges Gerät ist in der FR-A-914 285 beschrieben.

Start- und Landebahnen in zivilen oder militärischen Flughäfen, Strassen und andere Flächen können durch einen feindlichen Angriff dadurch stillgelegt werden, dass sie mit kleinen Bomben oder Minen bestreut werden, deren Zündung auf unterschiedliche physikalische Erscheinungen anspricht, wie zum Beispiel mechanische Belastung, Annäherung, Schall usw. Es erfordert ein zu hohes Risiko und ist häufig auch zu zeitraubend, derartige explosive Gegenstände durch menschlichen Einsatz zu räumen.

Räumgeräte für Explosivkörper sind bekannt.

So geht aus der FR-A-914 285 ein Räumgerät für verstreute Explosivkörper, wie Sprengkörper, Bomben, Minen o.dgl. hervor, bei dem an einem motorisch angetriebenen Fahrzeug eine in der Höhe verstellbare Räumschaufel angeordnet ist. Diese Räumschaufel dient dabei als Erdbewegungsorgan, d.h. dazu, in das Erdreich einzudringen, um mehr oder weniger grosse Explosivkörper aus dem Erdreich zu befördern. Mit einer derartigen Räumschaufel kann also ein grösserer Explosivkörper aus dem Erdreich herausbefördert, nicht aber eine grössere Anzahl von Explosivkörpern gesammelt und abtransportiert werden. Alternativ zur Räumschaufel kann dieses Räumgerät eine Art Fräswalze mit einer Reihe von radialen Zinken aufweisen. Diese Zinken dringen wiederum in den Erdboden ein, um Explosivkörper aus diesem an die Oberfläche zu befördern. Auch diese Fräswalze ist nicht geeignet, auf der Oberfläche des Erdreichs liegende Gegenstände aufzunehmen, geschweige zu sammeln und abzutransportieren.

Aus der GB-A-2027096 geht ein mit einer Baggerschaufel und einer zugeordneten Fräswalze aufgebautes Erdbewegungsgerät hervor. Die Fräswalze dient dazu, das Erdreich zu lockern, so dass es von der Schaufel durch Anheben mitgenommen werden kann. Auch bei diesem Gerät ist es nicht möglich, mit Hilfe der Fräswalze auf dem Boden liegende Gegenstände zu erfassen und in die Baggerschaufel hineinzustreichen, d.h. verstreute Explosivkörper aufzusammeln.

Aus der US-A-3 878 952 geht ebenfalls ein Erdbewegungsgerät hervor, welches eine Schaufel und eine Fräswalze aufweist. Die Fräswalze ist so angeordnet, dass Erdreich von oben nach unten abgetragen werden kann und zwar derart, dass es in die darunter befindliche Schaufel hineinfällt. Wie bereits beim vorgenannten Stand der Technik ist auch dieses Gerät nicht geeignet, auf dem Boden verstreut liegende explosive Gegenstände aufzunehmen und abzutransportieren.

Ferner geht aus der AT-A-354 346 eine einen Zinken enthaltende Schaufel mit einem parallel zum Erdreich zu bringenden Abschnitt hervor, um Gegenstände wie z.B. Steine, Kartoffeln, Rüben etc. aufzulesen. Die bei diesem Gerät der Schaufel zugeordnete Walze ist jedoch eine sogenannte Krümelwalze, mit welcher Erdreich von den Gegenständen entfernt und zerkleinert wird, um anschliessend durch die Zinken auf den Erdboden zurückzufallen. Mit Hilfe einer derartigen Walze ist es ebenfalls nicht möglich, die aufzulesenden Gegenstände in die Schaufel hineinzustreichen.

Im übrigen weisen die drei zuletzt genannten Gegenstände keinerlei Schutz gegenüber einer beim Räumen u.U. möglichen Detonation eines Explosivkörpers auf.

Der Neuerung liegt daher die Aufgabe zugrunde, ein Gerät zum Räumen von auf einem Untergrund verstreuten explosiven Gegenständen wie Sprengkörper, Bomben, Minen oder dergleichen, insbesondere auf Start- und Landebahnen in Flughäfen zu schaffen, mit dem einfach und innerhalb kurzer Zeit gefahrlos grössere Flächen von derartigen Gegenständen geräumt werden können.

Die Lösung dieser Aufgabe wird erfindungsgemäss durch die kennzeichnenden Merkmale des Patentanspruches 1 gelöst.

Am neuerungsgemässen Fahrzeug ist eine Räumschaufel angebracht, die zumindest in der Höhe verstellbar ist. Die Räumschaufel kann daher im Gebrauch relativ nahe an die Oberfläche des zu räumenden Untergrunds gebracht werden, wobei sich der vordere Abschnitt der Schaufel annähernd parallel zum Untergrund erstreckt. Das besenförmige Räumorgan führt eine zum Schaufelinnern gerichtete Streichbewegung aus und erfasst dabei vor der Schaufel befindliche Gegenstände und schiebt sie in das Schaufelinnere. Dort verbleiben sie und können an einen anderen Ort verbracht werden. Das Fahrzeug, an dem die Räumschaufel angebracht ist, kann ein übliches Rad-Nutzfahrzeug sein. Es versteht sich jedoch, dass zumindest die Flächen des Fahrzeugs, die im Bereich der Räumschaufel liegen, eine Panzerung aufweisen, damit es bei Explosionen nicht zu stark beschädigt wird. Ferner muss der Fahrer des Fahrzeugs ausreichend gegen Explosionswirkungen geschützt sein. Es versteht sich ferner, dass die Räumschaufel entsprechend stabil ausgeführt ist, damit sie bei Explosionen nicht gebrauchsunfähig wird.

Es sind verschiedene Konstruktionen denkbar, um mit Hilfe eines besenförmigen Räumorgans das Hineinstreichen der zu räumenden Gegenstände in die Räumschaufel zu bewerkstelligen. Vorzugsweise wird ein umlaufendes Räumorgan verwendet, insbesondere nach einer Ausgestaltung der Erfindung eine Besenwalze.

Um ein optimales Zusammenwirken von Räumschaufel und besenförmigem Räumorgan zu erzielen, sieht eine weitere Ausgestaltung der Neuerung vor, dass das besenförmige Räumorgan relativ zur Räumschaufel höhenverstellbar gelagert ist. Dies kann bei einer Besenwalze nach einer weiteren Ausgestaltung der Neuerung dadurch geschehen, dass die Besenwalze in einer Schwinge gelagert ist, die im oberen Bereich der annähernd L-förmigen Räumschaufel angelenkt ist. Für die Verstellung der Schwinge kann ein

Hydraulikzylinder dienen. Auch für den Antrieb der Besenwalze bieten sich verschiedene Lösungen an. Eine besteht neuerungsgemäss darin, dass an der Schwinge ein Hydraulikmotor zum Antrieb für die Besenwalze angeordnet ist.

Damit das die Räumwerkzeuge haltende Fahrzeug auch zu anderen Zwecken eingesetzt werden kann, ist es nach einer weiteren Ausgestaltung der Neuerung vorteilhaft, wenn die Räumschaufel und das Räumorgan als Räumeinheit lösbar mit einem höhenverstellbaren Schwenkarm des Fahrzeugs verbindbar sind. An dem Schwenkarm können wahlweise auch Werkzeuge für Erdarbeiten, zum Heben und Tragen von Lasten usw. angebracht werden.

Damit im Fall einer Explosion die Druckwirkung keine erheblichen Beschädigungen an der Räumschaufel erzeugt, ist diese möglichst offen auszuführen. Sie weist daher zweckmässigerweise keine Seitenwände auf. Sie ist ferner bei einer Ausgestaltung der Neuerung mit einer Reihe von parallelen Zinken versehen. Dadurch kann die Druckwelle im Fall einer Explosion sich auch nach unten ausbreiten.

Die Neuerung wird nachfolgend anhand eines Ausführungsbeispiels näher erläutert.
Fig. 1 zeigt in Seitenansicht schematisch ein Fahrzeug mit einem neuerungsgemässen Räumgerät.
Fig. 2 zeigt im Schnitt das Räumgerät nach Figur 1.

Bevor auf die in den Zeichnungen dargestellten Einzelheiten näher eingegangen wird, sei vorangestellt, dass jedes der beschriebenen Merkmale für sich oder in Verbindung mit Merkmalen der Ansprüche von neuerungswesentlicher Bedeujung ist.

Ein Radfahrzeug 10 besitzt an einem Ende einen Z-förmigen Schwenkarm 11, der aus parallelen Armteilen besteht. Die Armteile sind auf einem Lagerbauteil 12 bei 13 angelenkt. Mit Hilfe eines Hydraulikzylinders 14 kann der Schwenkarm angehoben bzw. abgesenkt werden. Das Lagerbauteil 12 ist ausserdem um eine vertikale Achse verschwenkbar. Ein am Lagerbauteil 12 angelenkter Hydraulikzylinder 15 ist an dem anderen Ende an einen Hebel 16 angelenkt, der wiederum doppelt ausgeführt sein kann. Am anderen Ende des Hebels greift eine Lenkstange 17 an. Der Hebel 16 ist bei 18 zwischen den Teilen des Schwenkarms 11 drehbar gelagert. Die Lenkstange 17 ist am anderen Ende bei 19 an einem Haltebauteil 20 gelagert, das seinerseits bei 21 am unteren Ende des Schwenkarms 11 angelenkt ist. Das Haltebauteil 20 dient zur lösbaren Aufnahme einer Räumeinheit 22, deren Einzelheiten anhand von Fig. 2 näher beschrieben werden.

Die Räumeinhait 22 weist eine Räumschaufel 23 und ein besenartiges Räumorgan 24 auf. Die Räumschaufel 23 ist annähernd L-förmig geformt. Der Querschenkel besteht aus einer Reihe von parallelen Zinken 25, die am hinteren Ende an der geschlossenen Rückwand 26 angebracht sind. Die Rückwand 26 schliesst mit den Zinken 25 einen Winkel ein, der kleiner als 90° ist. Die Rückwand 26 wird durch zwei parallele U-förmige Träger 27, 28 verstärkt. Ein weiterer annähernd U-förmiger Träger 29 verstärkt die sich im unteren Bereich abknickende Rückwand 26. Ferner nimmt er die Hauptlast der Zinken 25 auf. An zwei parallelen Blechen, von denen eines bei 30 gezeigt ist und die an der Rückseite der Rückwand 26 annähernd im rechten Winkel angebracht sind, sind eine Öse 31 und ein Zapfen 32 vorgesehen. Die Öse 31 greift in einen entsprechenden Zapfen des Haltebauteils 20, während der Zapfen 32 von einer Klinke des Haltebauteils 20 umfasst wird. Beide Befestigungsteile am Haltebauteil 20 sind nicht dargestellt. Man erkennt jedoch, dass auf diese Weise die Einheit 22 lösbar am Haltebauteil 20 befestigt werden kann.

Die Zinken 25 sind am vorderen Ende im Querschnitt dreieckförmig verjüngt, wie bei 33 dargestellt. Sie weisen ausserdem eine dreieckförmige Erhebung 34 auf, die dazu dient, aufgenommene Gegenstände an einem Herausrutschen oder -rollen zu hindern. Die Zinken an den beiden Seiten sind etwas höher ausgeführt als die dazwischenliegenden, wie bei der Zinke 35 zu erkennen. Sie verhindern ein seitliches Herausfallen aufgenommener Gegenstände.

An der Rückwand 26 sind zwei beabstandete nach oben weisende Konsolen angebracht, von denen eine bei 36 dargestellt ist. An den Konsolen 36 sind Arme einer Schwinge bei 37 angelenkt, von denen ein Arm bei 38 dargestellt ist. Die Arme 38 sind durch ein rohrförmiges Verbindungselement 39 gegenseitig abgestützt. Zwischen den Armen 38 ist eine Besenwalze 40 drehbar gelagert, die von einem am Arm 38 gehaltenen Hydraulikmotor 41 in Drehung gesetzt werden kann, und zwar in Richtung des Pfeils 42. Wie erkennbar, ist der Aussendurchmesser der Besenwalze so bemessen, dass die Besenwalze etwas an der Oberseite der Zinkenspitze 33 entlangstreicht.

Ein nach innen weisender seitlicher Ansatz 43 am Arm 38 weist einen Anschlag 44 auf in Form einer auf einen Schraubenbolzen geschraubten Mutter. An der Rückwand 26 ist ein Anschlag 45 angebracht in Form eines Schraubenbolzens mit aufgeschraubter Mutter. Die Anschläge 44, 45 bestimmen die untere Arbeitsposition der Besenwalze 40. Durch Verstellen der Muttern kann die Relativlage der Besenwalze 44 zu den Zinken 25, 35 verändert werden. Zweckmässigerweise ist die Besenwalze 40 so bemessen, dass die Zinken 35 sich neben der Walze erstrecken.

Ist die Räumeinheit 22 nach Fig. 1 vom Haltebauteil 20 des Schwenkarms 11 aufgenommen, kann die Schaufel 23 so verschwenkt und abgesenkt werden, dass die Unterseite der Zinken 25, 35 annähernd parallel und in geringem Abstand zum Untergrund verlaufen. Wird das Fahrzeug 10 in Richtung des Pfeils 46 bewegt und die Besenwalze 40 in Umlauf gesetzt, können auf dem Untergrund befindliche explosive Gegenstände mit Hilfe der Besenwalze 40 auf die Oberseite der Zinken 25 gefördert werden. Es ist daher möglich, innerhalb kurzer Zeit grosse Flächen von explosiven Gegenständen, wie Bomben oder Minen zu räumen. Nach Beendigung des Räumvorgangs bzw. bei gefüllter Räumschaufel 23 wird der Schwenkarm 11 angehoben. Die aufgenommenen Gegenstände können dann an einen anderen Ort verbracht werden.

Aus Fig. 1 ist schliesslich ersichtlich, dass die Arme 38 der Schwinge mit Hilfe eines Hydraulikzylinders 47 verschwenkbar ist. Die Besenwalze 40 muss gegenüber der Schaufel 23 nach oben verschwenkt werden, damit die Schaufel 23 entladen werden kann.

## Patentansprüche

1. Gerät zum Räumen von auf einem Untergrund verstreuten explosiven Gegenständen, wie Sprengkörpern, Bomben, Minen oder dergleichen, insbesondere auf Start- und Landebahnen in Flughäfen, mit einer an einem motorisch angetriebenen Fahrzeug (10) angebrachten, zumindest in der Höhe verstellbaren Räumschaufel (23), dadurch gekennzeichnet, dass die Räumschaufel (23) einen vorderen, annähernd parallel zum Untergrund bringbaren Schaufelabschnitt (25) aufweist und oberhalb der Räumschaufel (23) ein über deren Breite sich erstreckendes besenförmiges Räumorgan (24) beweglich derart am Fahrzeug (10) gelagert ist, dass es durch einen Antrieb angetrieben mit einer stetigen oder intermittierenden Streichbewegung vor der Räumschaufel (23) liegende Gegenstände erfasst und zum Schaufelinneren hin bewegt.

2. Gerät nach Anspruch 1, dadurch gekennzeichnet, dass das besenförmige Räumorgan (24) umlaufend gelagert ist.

3. Gerät nach Anspruch 2, dadurch gekennzeichnet, dass das besenförmige Räumorgan eine Besenwalze (40) ist.

4. Gerät nach Anspruch 2 oder 3, dadurch gekennzeichnet, dass das besenförmige Räumorgan (24) relativ zur Räumschaufel (23) höhenverstellbar gelagert ist.

5. Gerät nach Anspruch 3 und 4, dadurch gekennzeichnet, dass die Besenwalze (40) in einer Schwinge (38) gelagert ist, die im oberen Bereich der annähernd L-förmigen Räumschaufel (23) angelenkt ist.

6. Gerät nach Anspruch 5, dadurch gekennzeichnet, dass an der Schwinge ein Hydraulikmotor (41) zum Antrieb für die Besenwalze (40) angeordnet ist.

7. Gerät nach Anspruch 5 oder 6, dadurch gekennzeichnet, dass an der Schwinge (38) ein Hydraulikzylinder (47) angreift.

8. Gerät nach einem der Ansprüche 5 bis 7, dadurch gekennzeichnet, dass an der Schwinge (38) und am Fahrzeug (10) bzw. der Räumschaufel (23) zusammenwirkende Anschläge (44, 45) angebracht sind, von denen zumindest einer verstellbar ausgeführt ist.

9. Gerät nach einem der Ansprüche 1 bis 8, dadurch gekennzeichnet, dass die Räumschaufel (23) und das Räumorgan (24) als Räumeinheit (22) lösbar mit einem höhenverstellbaren Schwenkarm (11) des Fahrzeugs (10) verbindbar sind.

10. Gerät nach Anspruch 9, dadurch gekennzeichnet, dass der Schwenkarm (11) am freien Ende ein seinerseits schwenkbar angebrachtes Haltebauteil (20) aufweist zur Befestigung der Räumeinheit (22).

11. Gerät nach einem der Ansprüche 1 bis 10, dadurch gekennzeichnet, dass der vordere Abschnitt der Räumschaufel (23) eine Reihe paralleler Zinken (25, 35) aufweist.

12. Gerät nach einem der Ansprüche 1 bis 11, dadurch gekennzeichnet, dass der vordere Abschnitt der Räumschaufel (23) an der Oberseite im vorderen Bereich eine sich quer erstreckende Erhebung (34) aufweist.

## Revendications

1. Dispositif pour enlever des objets explosifs dispersés sur une infrastructure tels que des corps explosifs, des bombes, des mines ou analogue, en particulier sur les pistes d'envol et d'atterissage dans les aéroports, ce dispositif comportant une pelle d'enlèvement (23) réglable au moins en hauteur et agencée sur un véhicule (10) entraîné par moteur, caractérisé en ce que la pelle d'enlèvement (23) comporte une partie (25) placée à l'avant à peu près parallèlement au sol, tandis qu'au-dessus de la pelle (23), un organe d'enlèvement en forme de balai, qui s'étend sur la largeur de la pelle, est placé de façon mobile sur le véhicule (10), et est actionné par un mécanisme d'entraînement, dans un mouvement de balayage continu ou intermittent devant la pelle (23) pour saisir les objets et les mouvoir vers l'intérieur de la pelle.

2. Dispositif selon la revendicazion 1, caractérisé en ce que l'organe d'enlèvement (24) en forme de balai est monté pour pouvoir tourner.

3. Dispositif selon la revendication 2, caractérisé en ce que l'organe d'enlèvement est un rouleau de balayage (40).

4. Dispositif selon la revendication 2 ou 3, caractérisé en ce que l'organe d'enlèvement (24) en forme de balai est disposé de manière à être réglable en hauteur par rapport à la pelle d'enlèvement (23).

5. Dispositif selon les revendications 3 et 4, caractérisé en ce que le rouleau de balayage (40) est monté sur un support oscillant (38) qui est articulé à la partie supérieure de la pelle d'enlèvement (23) qui a à peu près la forme d'un L.

6. Dispositif selon la revendication 5, caractérisé en ce qu'un moteur hydraulique (41 ) servant à l'entraînement du rouleau de balayage (40) est disposé sur le support oscillant.

7. Dispositif selon la revendication 5 ou 6, caractérisé en ce qu'un cylindre hydraulique (47) agit sur le support oscillant (38).

8. Dispositif selon l'une des revendications 5 à 7, caractérisé en ce que sur le support oscillant (38) et sur le véhicule (10) ou sur la pelle d'enlèvement (23) sont prévues des butées coopérantes (44,45) dont au moins l'une est réglable.

9. Dispositif selon l'une des revendications 1 à 8, caractérisé en ce que la pelle d'enlèvement (23) et l'organe d'enlèvement (24) forment une unité d'enlèvement (22) qui est liée d'une façon amovible avec un bras oscillant (11), réglable en hauteur, du véhicule (10).

10. Dispositif selon la revendication 9, caractérisé en ce que le bras oscillant (11 ) présente à son extrémité libre une partie de maintien (20) agencée de façon oscillante, pour la fixation du dispositif d'enlèvement (22).

11. Dispositif selon l'une des revendications 1 à 10, caractérisé en ce que la partie antérieure de la pelle d'enlèvement (23) comporte une série de dents ou outils (25, 35).

12. Dispositif selon l'une des revendications 1 à 11, caractérisé en ce que la partie antérieure de la pelle d'enlèvement (23) comporte sur son côté supérieur, vers l'avant, une saillie (34) qui s'étend transversalement.

## Claims

1. A device for picking up explosive objects such as explosive charges, bombs, mines or the like, scattered on a ground, particularly on run- ways of airports, comprising a pick-up bucket (23) mounted to an engine-driven vehicle (10) for vertical adjustment, characterized in that the pick-up bucket (23) includes a front bucket portion (25) adapted to be brought into a position approximately parallel to the ground, a broom-like pick-up member (24) extending above the pick-up bucket along the width thereof being movably supported by the vehicle such that upon being driven by a suitable driving means the pick-up member engages objects in front of the pick-up bucket (23) to move them into the interior of the bucket by a premanent or intermittent sweeping motion.

2. The device according to claim 1, characterized in that the broom-like pick-up member (24) is rotatably supported.

3. The device according to claim 2, characterized in that the broom-like pick-up member is a broom roll (40).

4. The device according to claim 2 or 3. characterized in that the broom-like pick-up member (24) is supported for variable height relative to the pick-up bucket (23).

5. The device according to claim 3 or 4, characterized in that the broom roll (40) is supported by a swinging member (38) linked to the upper portion of the approximately L-shaped pick-up bucket (23).

6. The device according to claim 5, characterized in that a hydraulic motor (41 ) is located on the swinging member to drive the broom roll (40).

7. The device according to claim 5 or 6, characterized in that a hydraulic cylinder (47) engages the swinging member (38).

8. The device according to one of the claims 5 to 7, characterized in that cooperating stop means (44, 45) are mounted on the swinging member (38) and on the vehicle (10) or the pick-up bucket (23), respectively, at least one of the stop means being displaceable.

9. The device according to one of the claims 1 to 8, characterized in that the pick-up bucket (23) and the pickup member (24) define a pick-up unit (22) which is adapted to be releasably mounted to a vertically displaceable rocking arm (11) of the vehicle (10).

10. The device according to claim 9, characterized in that a supporting member (20) for the at- tachement of the pick-up unit (22) is pivotally mounted on the free end of the rocking arm (11 ).

11. The device according to one of the claims 1 to 10, characterized in that the front portion of the pick-up bucket (23) includes a series of parallel tines (25, 35).

12. The device according to one of the claims 1 to 11, characterized in that a transversely extending elevation (34) is provided at the upper surface of the front section of the front portion of the pick-up bucket (23).
